# FASCICULE DE BREVET EUROPEEN

(11) **EP 2 669 616 B1**
(45) Date de publication et mention de la délivrance du brevet: **11.03.2015**
(21) Numéro de dépôt: 13170189.8
(22) Date de dépôt: 31.05.2013
(51) Int. Cl.: F41A 9/60

(54) **Magasin pour la collecte et le stockage de douilles de munitions**
Magazin für das Sammeln und Lagern von Munitionshülsen
Magazine for collection and storage of ammunition casing

(30) Priorité: 01.06.2012 FR 1201603
(43) Date de publication de la demande: 04.12.2013
(73) Titulaire: NEXTER Systems, 42328 Roanne (FR)
(72) Inventeur: Hasler, Jean-Luc, 18023 Bourges Cedex (FR)
(74) Mandataire: Chaillot, Geneviève

(56) Documents cités:
- JP-A- 2011 169 480
- US-A- 5 664 727
- US-A1- 2005 188 599

## Description

Le domaine technique de l'invention est celui des magasins permettant la collecte et le stockage des douilles de munitions.

On connaît des magasins qui sont spécifiques à l'utilisation d'armes de poing et qui permettent de collecter les étuis sur un stand de tir. Le brevet US5664727 décrit un tel type de magasin. Une telle solution n'est cependant pas directement transposable à un montage d'arme de petit calibre (calibre inférieur à 15mm) ou de moyen calibre (calibre compris entre 15mm et 50mm).

En effet un montage d'arme classique comprend un berceau qui porte une arme et qui est monté pivotant sur des tourillons solidaires d'un affût formant une fourche. Les tourillons permettent le pointage de l'arme en site. L'axe des tourillons est donc le plus souvent horizontal.

L'affût est généralement lui-même monté pivotant par rapport à une structure, telle un véhicule, un navire ou un aéronef. L'axe de pivotement de l'affût permet le pointage de l'arme en gisement. Cet axe est alors vertical.

L'arme est enfin montée d'une façon connue sur le berceau par des glissières qui permettent le recul de l'arme lors du tir. Les douilles sont éjectées automatiquement par l'arme lors du tir. Avec les montages d'armes connus, l'ouverture d'éjection des douilles ne peut pas être toujours facilement accessible et la place nécessaire pour positionner un magasin devant cette ouverture n'est pas toujours disponible.

La demande de brevet internationale WO2011/050905 décrit ainsi un déflecteur latéral qui est disposé au voisinage de l'orifice d'éjection et qui guide les douilles jusqu'à un réceptacle inférieur. Ce dispositif est spécifique d'un concept d'arme particulier pour lequel l'orifice d'éjection est proche de l'arrière de l'arme et se trouve accessible.

Le plus souvent cependant l'orifice d'éjection se trouve entre les branches de la fourche de l'affût et il n'est pas possible de placer un magasin directement à proximité de cet orifice d'éjection.

La demande de brevet US 2005/0188599, qui forme un point de départ pour le préambule de la revendication 1, décrit ainsi un magasin pour la collecte et le stockage de douilles de munition.

Le brevet JP2011169480 propose différentes solutions dans lesquelles on conduit par un couloir les douilles éjectées de l'arme vers un magasin qui est positionné à distance de l'arme. Les solutions proposées sont relativement complexes et comportent en particulier des motorisations permettant de répartir les douilles vides à l'intérieur du magasin de stockage.

En effet lorsque l'on conduit ainsi les douilles par un conduit vers un magasin de stockage il existe un risque de voir ces douilles se stocker au voisinage de l'entrée du magasin. Les douilles risquent alors d'obstruer l'ouverture d'entrée du magasin. Elles risquent alors de bloquer par la suite le conduit d'amenée et d'arrêter le cycle de tir de l'arme.

L'invention propose un magasin de stockage ayant une organisation permettant d'empêcher l'obturation de l'ouverture d'entrée de ce magasin par les douilles.
La solution proposée par l'invention est simple et ne comporte pas de motorisations ou autres éléments mécaniques susceptibles d'être défaillants.

Ainsi l'invention a pour objet un magasin pour la collecte et le stockage de douilles de munition, magasin comportant une enceinte de stockage à l'intérieur de laquelle les douilles sont introduites au travers d'une ouverture aménagée dans une paroi avant du magasin et destinée à être positionnée en regard d'un couloir d'éjection des douilles, magasin **caractérisé en ce qu'il** comporte au moins un déflecteur diédrique qui est disposé sensiblement en regard de l'ouverture et à distance de celle-ci, le déflecteur diédrique comportant deux plans formant un premier angle entre eux, le bord d'intersection des plans étant par ailleurs incliné d'un deuxième angle par rapport à la paroi portant l'ouverture.

Selon un mode de réalisation, le magasin comporte deux déflecteurs diédriques disposés l'un au-dessus de l'autre par rapport à un plan géométrique perpendiculaire à la paroi avant portant l'ouverture et avec une orientation sensiblement symétrique par rapport à ce plan géométrique.

Suivant une variante, le magasin pourra comporter au moins une plaque latérale s'étendant entre un des plans d'un déflecteur diédrique en direction d'une paroi arrière du magasin parallèle à la paroi avant, cette plaque latérale étant inclinée par rapport à la paroi avant.

Selon un autre mode de réalisation, le magasin pourra comporter au moins deux cloisons situées de part et d'autre du ou des déflecteurs, cloisons qui s'étendent chacune entre la paroi avant et la paroi arrière, chaque cloison s'étendant verticalement d'un plancher du magasin jusqu'à un plan intermédiaire situé à distance du plafond du magasin.

Le premier angle pourra avantageusement être égal à 90°.

Le deuxième angle pourra être égal à 45°.

Selon des modes particuliers de fabrication, le ou les déflecteurs diédriques pourront être formés par une tôle pliée ou bien deux tôles soudées.

Le magasin pourra comporter deux déflecteurs diédriques ainsi que des plaques latérales inclinées prolongeant un des déflecteurs, l'ensemble étant réalisé sous la forme d'un ensemble monobloc mécano soudé.

L'invention sera mieux comprise à la lecture de la description qui va suivre d'un mode particulier de réalisation, description faite en référence aux dessins annexés et dans lesquels :
- la figure 1 est une vue latérale schématique d'un montage d'arme incorporant un magasin selon l'invention, vue permettant de localiser le magasin ;
- la figure 2 est une vue en perspective schématique du magasin et de son ouverture ;
- la figure 3 est une vue en perspective avec découpe partielle d'un premier mode de réalisation du magasin selon l'invention ;
- la figure 4 est une vue en perspective avec découpe partielle d'un second mode de réalisation du magasin selon l'invention ; et
- la figure 5 est une vue de face de l'intérieur du magasin selon ce second mode de réalisation.

En se reportant à la figure 1, un montage d'arme 1 comporte un berceau 2 qui porte une arme 3 et qui est monté pivotant sur des tourillons 4 solidaires d'un affût 5. L'affût 5 comporte deux panneaux parallèles formant une fourche à l'intérieur de laquelle se positionne le berceau 2. L'affût 5 est lui-même monté de façon pivotante sur un socle 6 de façon à permettre un pointage en gisement de l'arme 3 (rotation autour de l'axe vertical 7 - flèche G).

Les tourillons 4 permettent de faire pivoter le berceau 2 et l'arme 3 (flèche S). L'axe des tourillons matérialise l'axe de pointage en site de l'arme qui est un axe horizontal, perpendiculaire à l'axe vertical 7 ainsi qu'à l'axe 8 du tube 3a de l'arme 3.

L'arme 3 est fixée au berceau 2 par des glissières (non représentées) qui permettent le recul de l'arme lors du tir.

Un tel montage d'arme est classique. On pourra considérer le brevet EP1715283 qui décrit un tel montage.

On a schématisé à la figure 1 par un rectangle en pointillés l'ouverture 9 d'éjection des douilles hors de l'arme 3. Cette ouverture 9 communique avec l'espace libre entre les deux panneaux de l'affût 5.

On a également représenté sur la figure 1 par des pointillés : une plaque de fond 10, solidaire de l'affût 5, et une plaque supérieure 11, plaques qui délimitent un couloir 12 d'éjection pour les douilles sortant de l'ouverture 9.

Une première extrémité du couloir 12 est disposée au voisinage de l'ouverture d'éjection 9 et une deuxième extrémité du couloir est disposée au voisinage d'un magasin 13, qui est fixé à l'affût 5 et qui permet le stockage des douilles éjectées. Le couloir 12 débouche dans le magasin au niveau d'une ouverture 14 qui est aménagée dans un paroi avant 13a du magasin.

La figure 2 montre de façon schématique le magasin 13. Ce dernier a ici une forme parallélépipédique. Sa face avant 13a porte l'ouverture 14 qui est rectangulaire.

La figure 3 permet de voir de façon plus précise la structure interne du magasin 13 selon un premier mode de réalisation de l'invention. La paroi avant 13a du magasin est découpée pour montrer l'enceinte de stockage 15 délimitée par les parois du magasin 13. On a représenté en pointillés l'ouverture 14 pour préciser sa localisation.

Le magasin est destiné à collecter et stocker les douilles de munition (non représentées) éjectées de l'arme 3 et qui lui sont conduites par le couloir 12.

Les douilles entrent dans le magasin 13 par l'ouverture 14 qui est positionnée en regard du couloir 12 d'éjection des douilles.

Selon une caractéristique essentielle de l'invention, le magasin 13 comporte au moins un déflecteur diédrique 16 qui est disposé sensiblement en regard de l'ouverture 14 et à distance de celle-ci.

Comme on le voit sur la figure le déflecteur diédrique (ou dièdre) 16 comporte deux plans 16a,16b formant un premier angle α entre eux. Cet angle est ici de 90°.

Par ailleurs le bord 17 d'intersection des plans 16a et 16b est incliné d'un deuxième angle β par rapport à la paroi 13a portant l'ouverture 14. L'angle β est ici de 45°.

Le déflecteur 16 est réalisé en tôle pliée. Le but de ces angles α et β est le suivant :

Lorsqu'une douille entre dans le magasin 13 par l'ouverture 14 elle est animée d'une vitesse relativement importante (5 à 10 m/s). Elle risquerait de rebondir sur la paroi arrière 13c du magasin et de revenir vers l'ouverture 14 où elle perturberait l'entrée des douilles suivantes. Un amas de douille risquerait aussi de se créer en face de l'ouverture 14.

Par ailleurs lorsque l'ouverture 14 se trouve proche d'un plancher 13b du magasin, il y a un risque de voir les douilles s'accumuler devant l'ouverture et de boucher celle-ci.

Le deuxième angle β permet de dévier la trajectoire d'une douille impactant le bord 17 du déflecteur 16. La douille se trouve dirigée vers le plafond 27 du magasin du fait de l'orientation de ce bord 17. Elle sera donc conduite à se loger dans d'autres zones de l'enceinte 15 et à ne pas encombrer l'espace devant l'ouverture 14.

Le premier angle α a une fonction analogue. Les douilles qui impactent le déflecteur 16 au niveau du plan de droite 16a iront se loger dans la partie D de l'enceinte 15 à droite de l'ouverture 14. Inversement, les douilles qui impactent le déflecteur 16 au niveau du plan de gauche 16b iront se loger dans la partie G de l'enceinte 15 à gauche de l'ouverture 14.

On remarque sur la figure 3 que le magasin comporte un deuxième déflecteur diédrique 18 qui est disposé au-dessus du premier déflecteur 16 par rapport à un plan géométrique (non représenté) passant par le sommet 19 des déflecteurs et perpendiculaire à la paroi avant 13a portant l'ouverture.

Les dispositions relatives des deux déflecteurs sont telles que les orientations de leurs plans sont sensiblement symétriques par rapport à ce plan géométrique.

Ainsi le deuxième déflecteur 18 comporte lui aussi deux plans 18a et 18b qui forment entre eux un angle γ. Ici la valeur de l'angle γ est égale à celle de l'angle α (90°). Une valeur différente pour ces angles serait bien entendu possible.

Par ailleurs le bord 20 d'intersection des plans 18a et 18b est incliné d'un angle δ par rapport à la paroi 13a portant l'ouverture 14. La valeur de l'angle δ est ici égale à celle de l'angle β (45°). Une valeur différente pour ces angles serait bien entendu possible.

Suivant le mode de réalisation qui est décrit, il y a une symétrie totale entre le premier dièdre 16 et le deuxième dièdre 18 par rapport au plan perpendiculaire à la paroi avant 13a et passant par le sommet 19 des déflecteurs 16 et 18.

Le deuxième dièdre 18 complète les fonctions du premier dièdre 16. Les douilles qui impactent son bord 20 sont renvoyées vers le premier dièdre 16. Elles impacteront l'un ou l'autre des plans 16a ou 16b de ce dernier pour être renvoyées vers les côtés de gauche G ou de droite D de l'enceinte 15. Les douilles qui impactent le second déflecteur 18 au niveau du plan de droite 18a iront se loger dans la partie D de l'enceinte 15 à droite de l'ouverture 14. Inversement, les douilles qui impactent le déflecteur 18 au niveau du plan de gauche 18b iront se loger dans la partie G de l'enceinte 15 à gauche de l'ouverture 14.

Ce double déflecteur est complété par des premières plaques latérales 21a et 21b qui s'étendent entre chacun des plans 16a ou 16b du premier déflecteur 16 et une paroi arrière 13c du magasin.

Ces premières plaques latérales 21a et 21b sont inclinées par rapport à la paroi avant 13a portant l'ouverture 14. On a représenté sur la figure l'angle ϕ entre la paroi arrière 13c et la plaque 21a. Dans la configuration représentée ici la paroi arrière 13c est parallèle à la paroi avant 13a du magasin. L'angle ϕ représente donc aussi l'inclinaison de la première plaque latérale 21a par rapport à la paroi avant 13a.

Le déflecteur est enfin complété par des deuxièmes plaques latérales 22a et 22b. Chaque deuxième plaque latérale 22a ou 22b s'étend à partir du bord d'un des plans 16a ou 16b du premier dièdre. Ces deuxièmes plaques latérales sont inclinées par rapport à la paroi avant 13a du magasin et s'étendent jusqu'à la première plaque latérale 21a ou 21b située du même côté du dièdre. On a représenté ainsi à la figure 3 un angle ψ entre un plan parallèle à la paroi avant 13a et la deuxième plaque latérale 22a.

Les première et deuxième plaques latérales ont pour but d'opposer aux douilles qui entrent dans l'enceinte 15 des obstacles inclinés qui dévient la trajectoire des douilles et les orientent latéralement, vers la gauche ou vers la droite suivant les plaques considérées.

Ainsi, à titre d'exemple, une douille qui impacte la seconde plaque latérale 22a sera guidée vers la première plaque latérale 21a qui éjectera la douille vers la partie droite D du magasin à distance du déflecteur 16.

Toute cette architecture concourt à une répartition régulière des douilles dans le magasin vers la gauche ou vers la droite ce qui permet d'éviter un encombrement axial devant l'ouverture 14.

On remarque enfin à la figure 3 que toutes les plaques et dièdres sont réalisés sous la forme d'un ensemble monobloc mécano soudé. Cet ensemble comporte des pattes arrières 23a, 23b qui portent des perçages permettant la fixation de l'ensemble sur la paroi de fond 13c du magasin avec des vis 24.

Les figures 4 et 5 montrent un autre mode de réalisation d'un magasin selon l'invention.

Ce mode ne diffère du précédent que par la présence de deux cloisons 25a et 25b qui sont situées de part et d'autre du déflecteur 16. Ces cloisons sont solidaires des deuxièmes plaques latérales 22a ou 22b et elles s'étendent chacune entre la paroi avant 13a et la paroi arrière 13c. Chaque cloison 25a,25b s'étend par ailleurs verticalement des plaques latérales 22a, 22b jusqu'à un plan intermédiaire 26 qui est situé à une distance d du plafond 27 du magasin 13 (voir figure 5). La distance d est ici telle que le plan 26 se situe sensiblement au milieu de l'ouverture 14.

Comme on le voit plus particulièrement sur la figure 5, les cloisons 25a et 25b sont inclinées par rapport au plancher 13b d'un angle θ (ici cet angle est égal à 45°).

Cette inclinaison a pour but d'orienter les douilles latéralement vers la gauche G ou vers la droite D lors d'un impact sur les cloisons.

Comme on l'a représenté à la figure 5, les douilles qui impactent les déflecteurs 16,18 et les différentes plaques et cloisons sont orientées suivant les flèches F1 ou F2 pour passer au-dessus des cloisons 25a ou 25b.

Une telle disposition permet de garnir l'enceinte de stockage 15 du magasin pratiquement jusqu'au plan intermédiaire 26 sans que les douilles ne viennent encombrer le magasin devant l'ouverture 14. On remarque que l'ouverture 14 a son bord inférieur qui est situé bien en dessous du plan intermédiaire 26. L'ouverture 14 reste dégagée pour recevoir les douilles grâce aux cloisons 25a et 25b qui empêchent les douilles déjà dans le magasin de venir obturer l'ouverture 14. Il est ainsi possible de concevoir un magasin compact dans lequel l'ouverture 14 est très proche du plancher 13b, voire au niveau du plancher 13b lui-même.

## Revendications

1. Magasin (13) pour la collecte et le stockage de douilles de munition, magasin comportant une enceinte de stockage (15) à l'intérieur de laquelle les douilles sont introduites au travers d'une ouverture (14) aménagée dans une paroi avant (13a) du magasin et destinée à être positionnée en regard d'un couloir (12) d'éjection des douilles, magasin comportant au moins un déflecteur diédrique (16) qui est disposé sensiblement en regard de l'ouverture (14) et à distance de celle-ci, le déflecteur diédrique comportant deux plans (16a,16b) formant un premier angle (α) entre eux, magasin **caractérisé en ce que**
le bord d'intersection (17) des plans (16a, 16b) est par ailleurs incliné d'un deuxième angle (β) par rapport à la paroi (13a) portant l'ouverture (14).

2. Magasin selon la revendication 1, **caractérisé en ce qu'il** comporte deux déflecteurs diédriques (16,18) disposés l'un au-dessus de l'autre par rapport à un plan géométrique perpendiculaire à la paroi avant (13a) portant l'ouverture (14) et avec une orientation sensiblement symétrique par rapport à ce plan géométrique.

3. Magasin selon la revendication 2, **caractérisé en ce qu'il** comporte au moins une plaque latérale (21a,21b,22a,22b) s'étendant entre un des plans d'un déflecteur diédrique (16,18) en direction d'une paroi arrière (13c) du magasin parallèle à la paroi avant (13a), cette plaque latérale étant inclinée par rapport à la paroi avant (13a).

4. Magasin selon une des revendications 1 à 3, **caractérisé en ce qu'il** comporte au moins deux cloisons (25a,25b) situées de part et d'autre du ou des déflecteurs (16,18), cloisons qui s'étendent chacune entre la paroi avant (13a) et la paroi arrière (13c), chaque cloison (25a,25b) s'étendant verticalement jusqu'à un plan intermédiaire (26) situé à distance du plafond (27) du magasin.

5. Magasin selon une des revendications 1 à 4, **caractérisé en ce que** le premier angle (α) est égal à 90°.

6. Magasin selon une des revendications 1 à 4, **caractérisé en ce que** le deuxième angle (β) est égal à 45°.

7. Magasin selon une des revendications 1 à 6, **caractérisé en ce que** le ou les déflecteurs diédriques (16,18) sont formés par une tôle pliée ou deux tôles soudées.

8. Magasin selon les revendications 3 et 7, **caractérisé en ce qu'il** comporte deux déflecteurs diédriques (16,18) ainsi que des plaques latérales inclinées (21a,21b,22a,22b) prolongeant un des déflecteurs (16,18), l'ensemble étant réalisé sous la forme d'un ensemble monobloc mécano soudé.

## Patentansprüche

1. Magazin (13) für das Sammeln und Lagern von Munitionshülsen, wobei das Magazin einen Lagerraum (15) aufweist, in den hinein die Hülsen durch eine Öffnung (14) hindurch eingebracht werden, die in einer Vorderwand (13a) des Magazins angeordnet ist und gegenüber einem Verbindungsgang (12) zum Ausstoßen der Hülsen platziert werden soll, wobei das Magazin mindestens ein diedrisches Ablenkelement (16) aufweist, das ungefähr gegenüber der Öffnung (14) und in einem Abstand zu derselben angeordnet ist, wobei das diedrische Ablenkelement zwei Ebenen (16a, 16b) aufweist, die einen ersten Winkel (α) dazwischen bilden, wobei das Magazin **dadurch gekennzeichnet ist, dass**
die Schnittkante (17) der Ebenen (16a, 16b) darüber hinaus unter einem zweiten Winkel (β) bezogen auf die Wand (13a) geneigt ist, die die Öffnung (14) aufweist.

2. Magazin nach Anspruch 1, **dadurch gekennzeichnet, dass** es zwei diedrische Ablenkelemente (16, 18) aufweist, die bezogen auf eine geometrische Ebene senkrecht zur Vorderwand (13a), die die Öffnung (14) aufweist, übereinander angeordnet sind und eine in etwa symmetrische Ausrichtung bezogen auf diese geometrische Ebene aufweisen.

3. Magazin nach Anspruch 2, **dadurch gekennzeichnet, dass** es mindestens eine Seitenplatte (21a, 21b, 22a, 22b) aufweist, die zwischen einer der Ebenen eines diedrischen Ablenkelements (16, 18) in Richtung einer zur Vorderwand (13a) parallelen Rückwand (13c) des Magazins verläuft, wobei diese Seitenplatte bezogen auf die Vorderwand (13a) geneigt ist.

4. Magazin nach einem der Ansprüche 1 bis 3, **dadurch gekennzeichnet, dass** es mindestens zwei Zwischenwände (25a, 25b) aufweist, die sich auf beiden Seiten des oder der Ablenkelemente (16, 18) befinden, wobei die Zwischenwände jeweils zwischen der Vorderwand (13a) und der Rückwand (13c) verlaufen, wobei jede Zwischenwand (25a, 25b) senkrecht bis zu einer Zwischenebene (26) verläuft, die sich in einem Abstand zur Decke (27) des Magazins befindet.

5. Magazin nach einem der Ansprüche 1 bis 4, **dadurch gekennzeichnet, dass** der erste Winkel (α) 90° beträgt.

6. Magazin nach einem der Ansprüche 1 bis 4, **dadurch gekennzeichnet, dass** der zweite Winkel (β) 45° beträgt.

7. Magazin nach einem der Ansprüche 1 bis 6, **dadurch gekennzeichnet, dass** das oder die diedrischen Ablenkelemente (16, 18) aus einem abgekanteten Blech oder zwei verschweißten Blechen geformt sind.

8. Magazin nach den Ansprüchen 3 und 7, **dadurch gekennzeichnet, dass** es zwei diedrische Ablenkelemente (16, 18) sowie geneigte Seitenplatten (21a, 21b, 22a, 22b) aufweist, die eins der Ablenkelemente (16, 18) verlängern, wobei die Konstruktion in Form eines einteiligen geschweißten Strukturbauteils ausgeführt ist.

## Claims

1. A magazine (13) for collecting and storing ammunition cartridge cases, magazine comprising a storage enclosure (15) within which the cartridge cases are introduced through an opening (14) provided in a front wall (13a) of the magazine and intended to be positioned facing a chute (12) for ejecting the cartridge cases, magazine comprising at least one dihedral deflector (16) which is arranged substantially facing the opening (14) and at a distance therefrom, the dihedral deflector comprising two planes (16a,16b) forming a first angle (α) between them, magazine **characterized by** the fact that the intersection edge (17) of the planes (16a,16b) is in addition inclined at a second angle (β) with respect to the wall (13a) carrying the opening (14).

2. The magazine according to claim 1, **characterized by** the fact that it comprises two dihedral deflectors (16,18) arranged one on top of the other with respect to a geometric plane perpendicular to the front wall (13a) carrying the opening (14) and with an orientation substantially symmetrical with respect to this geometric plane.

3. The magazine according to claim 2, **characterized by** the fact that it comprises at least one side plate (21a,21b,22a,22b) extending between one of the planes of a dihedral deflector (16,18) in the direction of a rear wall (13c) of the magazine parallel to the front wall (13a), this side plate being inclined with respect to the front wall (13a).

4. The magazine according to one of claims 1 to 3, **characterized by** the fact that it comprises at least two partitions (25a,25b) located on either side of the one or more deflectors (16,18), partitions which each extend between the front wall (13a) and the rear wall (13c), each partition (25a,25b) extending vertically to an intermediate plane (26) located at a distance from the ceiling (27) of the magazine.

5. The magazine according to one of claims 1 to 4, **characterized by** the fact that the first angle (α) is equal to 90°.

6. The magazine according to one of claims 1 to 4, **characterized by** the fact that the second angle (β) is equal to 45°.

7. The magazine according to one of claims 1 to 6, **characterized by** the fact that the one or more dihedral deflectors (16,18) are formed by a folded sheet or two welded sheets.

8. The magazine according to claims 3 and 7, **characterized by** the fact that it comprises two dihedral deflectors (16,18) as well as inclined side plates (21a,21b,22a,22b) extending one of the deflectors (16,18), the assembly being made in the form of a mechanically-welded one-piece assembly.
